# FASCICULE DE BREVET EUROPEEN

(11) **EP 1 654 597 B1**
(45) Date de publication et mention de la délivrance du brevet: **11.11.2009**
(21) Numéro de dépôt: 04735863.5
(22) Date de dépôt: 03.06.2004
(51) Int. Cl.: G04B 17/22, G04B 17/06

(54) **BALANCIER THERMOCOMPENSE**
UNRUH MIT THERMOKOMPENSATION
THERMALLY-COMPENSATED BALANCE WHEEL

(30) Priorité: 13.08.2003 WO PCT/CH03/00547; 12.12.2003 CH 21322003
(43) Date de publication de la demande: 10.05.2006
(73) Titulaire: Fore Eagle Co Ltd, Hong Kong (CN)
(72) Inventeur: GYGAX, Pierre, CH-2016 Cortaillod (CH)
(74) Mandataire: Reuteler, Raymond Werner
(86) Numéro de dépôt international: PCT/CH2004/000339
(87) Numéro de publication internationale: WO 2005/017631

(56) Documents cités:
- EP-A- 0 732 635
- WO-A-2004/029733
- CH-A- 88 405
- CH-A- 242 883
- US-A- 5 242 711

## Description

La présente invention concerne un balancier d'un mouvement d'horlogerie constitué à partir d'un matériau possédant notamment un faible coefficient de dilatation thermique, comme par exemple le diamant.

Les variations dimensionnelles d'un balancier, dues aux variations de température, sont un des problèmes majeurs de ces objets ; en effet, ces variations dimensionnelles, associées à celles du ressort spiral qui lui est associé sont une cause de variation de la fréquence d'oscillation du système balancier / spiral, respectivement une cause du manque de précision d'un mouvement d'horlogerie en fonction de la température. Des moyens permettant de compenser ou corriger ces variations ont été proposés comme par exemple le balancier bimétallique utilisé notamment dans les chronomètres de marine. L'inconvénient d'un tel balancier est alors sa forme aérodynamique défavorable causant une mauvaise pénétration dans l'air lors de son mouvement d'oscillation ainsi que la difficulté de maintenir le centre de gravité du balancier sur son axe de pivotement. Il ne peut donc être installé dans un mouvement d'horlogerie devant fonctionner dans n'importe quelle position.

Par ailleurs, un balancier de mouvement d'horlogerie se doit d'avoir une masse aussi faible que possible pour une inertie aussi élevée que possible, tout en présentant une excellente résistance mécanique.

De manière avantageuse, pour confectionner un balancier, on choisira un matériau ayant un faible coefficient de dilatation thermique, une faible masse volumique et une résistance mécanique élevée, ces paramètres étant comparés ici à ceux des matériaux employés usuellement pour la confection de balanciers, comme par exemple les alliages cuivreux ou le nickel.

Plusieurs classes de matériaux remplissent ces conditions : par exemple les matériaux non métalliques du groupe du carbone comprenant par exemple le diamant ou alors les oxydes métalliques comprenant par exemple les corindons comme le saphir ou le rubis, la liste des matériaux mentionnés ici n'étant absolument pas exhaustive.

Des procédés d'obtention de pièces mécaniques, notamment de pièces utilisées dans les mouvements d'horlogerie, par gravage chimique (Deep reactive ion etching) d'une plaque de diamant ont été décrits. Les caractéristiques physico-chimiques favorables du diamant, en particulier le faible coefficient de frottement, la forte résistance aux chocs, la résistance mécanique, la faible masse volumique, le module d'élasticité élevé, le faible coefficient de dilatation thermique sont parmi d'autres des paramètres favorisant son utilisation dans le domaine précité.

Selon des procédés d'usinage semblables à ceux mentionnés ci-dessus ou d'autres procédé, d'autres matériaux que le diamant sont aussi aptes à être utilisés pour la confection de pièces mécaniques comme des balanciers de mouvement d'horlogerie.

Ce sont donc le faible coefficient de dilatation thermique, la faible masse volumique et la forte résistance mécanique qui sont ici des paramètres favorables à l'utilisation de ces différents matériaux pour la confection d'un balancier.

Un but de l'invention est donc de proposer un balancier dont les caractéristiques soient nettement améliorées relativement à celles des balanciers existants, en particulier son comportement, respectivement son insensibilité aux variations de température ainsi que son rapport moment d'inertie / masse.

On propose aussi un mouvement d'horlogerie muni d'un tel balancier, de même qu'une pièce d'horlogerie équipée d'un tel mouvement.

Un balancier tel que désiré est décrit à la revendication 1, alors qu'un mouvement d'horlogerie et une pièce d'horlogerie comme proposés sont respectivement décrits à la revendication 16 et à la revendication 17.

Une forme d'exécution particulière d'un balancier selon l'invention comportant plusieurs variantes est décrite ci-dessous, cette description étant à considérer en regard du dessin annexé comportant les figures où :
la figure 1 est une vue en plan d'un balancier selon l'invention, et
la figure 2 est une vue en coupe d'un détail de la figure 1.

Selon la forme d'exécution de la figure 1, le balancier 1 est constitué d'un disque 10 obtenu par exemple, par gravage chimique à l'aide d'un plasma (Deep reactive ion etching), ou par tout autre procédé, d'une plaque de diamant d'épaisseur généralement constante. Un pivot de balancier 11 est fixé de manière connue au centre du disque 10. Une pluralité de moyens de fixation 12, huit dans l'exemple représenté, sont disposés sur une circonférence 120 proche du périmètre extérieur du disque 10. Des viroles ou masselottes 2 sont fixées sur le disque 10 par les moyens de fixation connus 12.

Le balancier 1 est assemblé de manière connue à un ressort spiral, non représenté sur la figure afin de ne pas la surcharger, ce dernier élément étant disposé sous le plan du disque 10 tel que représenté sur la figure.

La figure 1 montre quelques exemples d'exécution des masselottes 2, étant entendu que généralement un balancier donné ne comporte que des masselottes 2 d'un type déterminé.

Les masselottes 2 sont essentiellement de forme ou fixées de manière asymétrique relativement à la circonférence 120 sur le disque 10. En effet, en considérant que le disque 10 comprend huit masselottes en forme d'éléments allongés, comme représenté par exemple par la masselotte 20, et en supposant que le balancier 1 ainsi constitué est soumis à une augmentation de température, le disque 10 en matériau de très faible coefficient de dilatation thermique, par exemple en diamant, ne verra son diamètre augmenter que très faiblement. Par contre, les masselottes 20, métalliques, c'est-à-dire constituées en un matériau à coefficient de dilatation thermique nettement plus important que celui du matériau constituant le disque 10, verront leurs dimensions augmenter d'un rapport plus élevé que celui du disque 10.

La fréquence d'oscillation du balancier 1 dépend d'une part de son moment d'inertie, ce dernier paramètre étant égal à : $l = m . {r}^{2}$

Avec:
l : moment d'inertie
m. masse du balancier
r : rayon de giration du balancier

Le rayon de giration est le rayon de la circonférence sur laquelle serait concentrée toute la masse m d'un balancier ayant le même moment d'inertie que celui considéré.

La fréquence d'oscillation du balancier 1 dépend d'autre part du couple c fourni par le spiral audit balancier, ce couple variant aussi avec la température.

Pour un ensemble balancier / spiral, on cherche donc à obtenir un rapport :
l / c = constante en fonction de la température.

La masse m ne variant pas avec la température, la forme, les dimensions et le positionnement des masselottes 20 seront déterminées de manière à ce que, pour toute température, la variation du rayon de giration provoquée par la variation de diamètre du disque 10 soit compensée par une variation correspondante du rayon de giration provoquée par les variations dimensionnelles des masselottes.

Par exemple, en cas d'augmentation de température, le disque 10 se dilate très légèrement, augmentant de ce fait son propre rayon de giration. A cause de l'augmentation de diamètre du disque 10, les points de fixation 12 des masselottes 20 se déplacent aussi sur une circonférence 120 de plus grand diamètre. Les masselottes 20 augmentent aussi leur longueur, d'un facteur plus élevé que l'augmentation de diamètre du disque 10 puisque le coefficient de dilatation thermique des masselottes 20 est nettement plus élevé que celui du matériau du disque 10, et vu la disposition asymétrique des masselottes sur leur point de fixation, la portion de la masse de la masselotte disposée du côté du centre du disque 10 étant généralement plus grande que la portion de la masse de la masselotte disposée en direction du périmètre extérieur du disque, le centre de gravité de chaque masselotte se déplace en direction du centre du disque 10, respectivement le rayon de giration dû uniquement aux masselottes diminue, compensant partiellement, complètement ou surcompensant la variation du rayon de giration dû au disque. Le phénomène est exactement inversé en cas de baisse de température.

Ainsi, en choisissant judicieusement la forme, le volume, le degré d'asymétrie autour de la fixation ainsi que le matériau, respectivement le coefficient de dilatation thermique des masselottes 2, on peut obtenir une surcompensation de l'effet thermique faisant que le rayon de giration du balancier diminue en fonction de la température, donnant ainsi au balancier un coefficient de température négatif. En associant ce balancier à coefficient de température négatif à un spiral à coefficient de température positif, on peut ainsi obtenir un système balancier / spiral absolument insensible aux variations de température.

Le positionnement des masselottes 2 sur le disque 10 permet d'ajuster le coefficient thermique du balancier, respectivement du système balancier / spiral à une valeur positive, nulle ou négative selon les besoins.

La figure 1 montre aussi d'autres formes possibles de masselottes 2, étant bien entendu qu'elle ne sont représentées qu'à titre d'exemple et ne limitent en aucun cas les formes possibles permettant d'obtenir l'effet désiré décrit ci-dessus.

La masselotte 21 est de forme essentiellement triangulaire à coins arrondis, vu que sa masse est répartie asymétriquement autour de son centre de gravité, le réglage du degré de compensation thermique peut se faire en faisant pivoter cette masselotte autour de son point de fixation. La masselotte 22 est commune à deux points de fixation. La masselotte 23 est en forme de barrette allongée, on peut régler son degré de compensation en faisant varier l'angle α que fait l'axe de la masselotte avec le rayon du disque. Un autre moyen de réglage du degré de compensation thermique est représenté sur la masselotte 24 qui présente, par exemple un trou oblong 240 permettant de régler la position radiale de la masselotte.

Afin d'obtenir un équilibre du balancier, les masselottes de chaque paire de deux masselottes radialement opposées sont réglées symétriquement, de manière à ne pas créer de balourd. Pour réaliser un équilibre statique et dynamique fin, on peut adjoindre au dispositif au moins un paire de viroles orientables 25, généralement connues de la technique.

Afin d'améliorer le comportement aérodynamique du balancier lors de son mouvement d'oscillation, les masselottes peuvent être taillées et formées de manière à diminuer leur frottement à l'air, comme représenté à titre d'exemple à la figure 2.

On comprend donc qu'en montant des masselottes de l'un des types représentés à titre d'exemples de réalisations possibles en 20, 21, 22, 23 ou 24, ainsi qu'éventuellement une paire de viroles orientables 25, il est possible d'ajuster finement lors du montage, aussi bien le coefficient de température du balancier ainsi que son équilibre statique et dynamique. Une fois ces réglages effectués lors du montage, il n'est généralement plus nécessaire de procéder à des réglages ultérieurs.

L'exemple décrit ci-dessus et représenté sur la figure 1 montre un disque de balancier muni de huit points de fixation 12 de masselottes. Il est bien entendu que le disque de balancier peut comprendre un nombre quelconque de points de fixation, différent de huit.

Le disque 10 est décrit ci-dessus et représenté comme étant constitué d'un disque plein. Cette forme d'exécution est particulièrement avantageuse en considération des frottements dans l'air provoqués par les mouvements d'oscillation du balancier autour de son pivot, un balancier ayant la forme d'un disque plein présentant un meilleur comportement aérodynamique qu'un balancier composé d'un centre et d'une serge reliés par des bras. Cette forme d'exécution sous forme de disque plein est réalisable grâce à la faible masse volumique du matériau; la réalisation d'un disque plein ne péjorant par excessivement la masse du disque 10. Toutefois, si une diminution de la masse du disque est absolument nécessaire, vu la forte résistance mécanique du matériau, notamment du diamant, des ouvertures, telles que représentées en 13 ou 130 peuvent être aménagées. De même, le disque 10 peut ne pas être absolument plat et d'épaisseur constante, il peut aussi par exemple présenter une serge sous forme d'un rehaut sur le périmètre extérieur du disque.

Un balancier comme décrit ci-dessus, selon l'une ou l'autre de ses variantes d'exécution ainsi que confectionné avec l'un ou l'autre des matériaux adaptés à cet usage, peut être utilisé de manière avantageuse avec un spiral confectionné lui aussi en un matériau à faible coefficient de dilatation thermique, comme par exemple le diamant, de même qu'avec un spiral métallique. Le coefficient thermique du balancier est alors choisi de manière à compenser la dilatation thermique du spiral, faible dans le cas d'un spiral en diamant et forte dans le cas d'un spiral métallique.

## Revendications

1. Balancier pour un mouvement d'horlogerie, comprenant :
un disque (10) obtenu à partir d'une plaque en un matériau présentant un coefficient de dilatation thermique ainsi qu'une masse volumique inférieures à ceux du nickel, **caractérisé en ce que** ledit disque comporte une pluralité de moyens de fixation (12) répartis sur une circonférence (120) proche du périmètre extérieur du disque, et
une pluralité de masselottes (2, 20, 21, 22, 23, 24) chacune étant fixée à un desdits moyens de fixation, lesdites masselotte (2, 20, 21, 22, 23, 24) étant constituées en un matériau présentant un coefficient de dilatation thermique supérieur à celui du matériau constituant le disque,
le disque (10) étant confectionné par gravage chimique à l'aide d'un plasma d'une plaque dudit matériau constituant ledit disque.

2. Balancier selon la revendication 1, **caractérisé en ce que** ledit matériau constituant ledit disque (10) est du groupe du carbone.

3. Balancier selon la revendication 1, **caractérisé en ce que** ledit matériau constituant ledit disque (10) est du groupe des oxydes métalliques.

4. Balancier selon la revendication 2, **caractérisé en ce que** ledit matériau est du diamant.

5. Balancier selon la revendication 3, **caractérisé en ce que** ledit matériau est un corindon comme du saphir ou du rubis.

6. Balancier selon la revendication 1, **caractérisé en ce que** pour chaque masselotte, la portion de masse de la masselotte située à l'extérieur de la circonférence (120) sur laquelle sont installés les moyens de fixation (12) est différente de la portion de masse de la masselotte située à l'intérieur de ladite circonférence.

7. Balancier selon la revendication 6, **caractérisé en ce que** le rapport entre la portion de masse de la masselotte située à l'extérieur de la circonférence (120) sur laquelle sont installés les moyens de fixation (12) et la portion de masse de la masselotte située à l'intérieur de ladite circonférence est choisi de manière à ce que la variation en fonction de la température du rayon de giration du balancier soit nulle, procurant audit balancier un coefficient de température nul.

8. Balancier selon la revendication 6, **caractérisé en ce que** le rapport entre la portion de masse de la masselotte située à l'extérieur de la circonférence (120) sur laquelle sont installés les moyens de fixation (12) et la portion de masse de la masselotte située à l'intérieur de ladite circonférence est choisi de manière à ce que la variation en fonction de la température du rayon de giration du balancier soit négative, respectivement que le rayon de giration diminue pour une augmentation de température, procurant audit balancier un coefficient de température négatif.

9. Balancier selon l'une des revendications 7 ou 8, **caractérisé en ce que** le réglage du rapport entre la portion de masse de la masselotte située à l'extérieur de la circonférence (120) sur laquelle sont installés les moyens de fixation (12) et la portion de masse de la masselotte située à l'intérieur de ladite circonférence est obtenu par pivotement de la masselotte (21, 23) autour de son moyen de fixation.

10. Balancier selon l'une des revendications 7 ou 8, **caractérisé en ce que** le réglage du rapport entre la portion de masse de la masselotte située à l'extérieur de la circonférence (120) sur laquelle sont installés les moyens de fixation (12) et la portion de masse de la masselotte située à l'intérieur de ladite circonférence est obtenu par déplacement radial de la masselotte (24) sur son moyen de fixation.

11. Balancier selon l'une des revendications précédentes, **caractérisé en ce qu'**il comprend en outre au moins une paire de viroles orientables (25) permettant d'équilibrer statiquement et dynamiquement le balancier.

12. Balancier selon l'une des revendications précédentes, **caractérisé en ce que** les masselottes sont taillées de manière à présenter une faible résistance aérodynamique.

13. Balancier selon l'une des revendications précédentes, **caractérisé en ce que** le disque (10) est plein.

14. Balancier selon l'une des revendications 1 à 12, **caractérisé en ce que** le disque (10) présente au moins une ouverture (13, 130).

15. Balancier selon l'une des revendications précédentes, associé à un ressort spiral, **caractérisé en ce que** le rapport du moment d'inertie de l'ensemble divisé par le couple fourni par le ressort spiral au balancier est une constante en fonction de la température.

16. Mouvement d'horlogerie comprenant un balancier selon l'une des revendications précédentes.

17. Pièce d'horlogerie comprenant un mouvement d'horlogerie selon la revendication 16.

## Claims

1. A balance wheel for a timepiece movement, comprising:
a disc (10) obtained from a plate in a material having a heat expansion coefficient as well as a density less than that of nickel, **characterized in that** said disc includes a plurality of attachment means (12) distributed over a circumference (120) close to the outer perimeter of the disc, and
a plurality of balance weights (2, 20, 21, 22, 23, 24) each being attached to one of said attachment means, said balance weights (2, 20, 21, 22, 23, 24) consisting in a material having a heat expansion coefficient larger than that of the material making up the disc,
the disc (10) being made by chemical etching by means of a plasma, of a plate of said material making up said disc.

2. The balance wheel according to claim 1, **characterized in that** said material making up said disc (10) is from the group of carbon.

3. The balance wheel according to claim 1, **characterized in that** said material making up said disc (10) is from the group of metal oxides.

4. The balance wheel according to claim 2, **characterized in that** said material is diamond.

5. The balance wheel according to claim 3, **characterized in that** said material is corundum such as sapphire or ruby.

6. The balance wheel according to claim 1, **characterized in that** for each balance weight, the mass portion of the balance weight located outside the circumference (120) on which the attachment means (12) are set up is different from the mass portion of the balance weight located inside said circumference.

7. The balance wheel according to claim 6, **characterized in that** the ratio between the mass portion of the balance weight located outside the circumference (120) on which the attachment means (12) are set up and the mass portion of the balance weight located inside said circumference is selected so that the variation depending on the temperature of the radius of gyration of the balance wheel is zero, providing said balance wheel with zero temperature coefficient.

8. The balance wheel according to claim 6, **characterized in that** the ratio between the mass portion of the balance weight located outside the circumference (120) on which the attachment means (12) are set up and the mass portion of the balance weight located inside said circumference is selected so that the variation depending on the temperature of the radius of duration of the balance wheel is negative, respectively that the radius of duration decreases for an increase in temperature, providing said balance wheel with negative temperature coefficient.

9. The balance wheel according to any of claims 7 or 8, **characterized in that** the adjustment of the ratio between the mass portion of the balance weight located outside the circumference (120) on which the attachment means (12) are set up and the mass portion of the balance weight located inside said circumference is obtained by pivoting the balance weight (21, 23) around its attachment means.

10. The balance wheel according to any of claims 7 or 8, **characterized in that** the adjustment of the ratio between the mass portion of the balance weight located outside the circumference (120) on which the attachment means (12) are set up and the mass portion of the balance weight located inside said circumference is obtained by radial displacement of the balance weight (24) on its attachment means.

11. The balance wheel according to any of the preceding claims, **characterized in that** it further comprises at least one pair of orientable collets (25) with which the balance wheel may be balanced statically and dynamically.

12. The balance wheel according to any of the preceding claims, **characterized in that** the balance weights are cut so as to have low aerodynamic resistance.

13. The balance wheel according to any of the preceding claims, **characterized in that** the disc (10) is solid.

14. The balance wheel according to any claims 1 to 12, **characterized in that** the disc (10) has at least one aperture (13, 130).

15. The balance wheel according to any of the preceding claims, associated with a spiral spring, **characterized in that** the ratio of the moment of inertia of the assembly divided by the torque provided by the spiral spring of the balance wheel is constant versus temperature.

16. A timepiece movement comprising a balance wheel according to any of the preceding claims.

17. A timepiece comprising a timepiece movement according to claim 16.

## Patentansprüche

1. Unruh für ein Uhrwerk, umfassend:
eine Scheibe (10) aus einer Platte aus einem Werkstoff, der einen thermischen Ausdehnungskoeffizienten sowie eine Volumenmasse unter der des Nickels hat, **dadurch gekennzeichnet, dass** die Scheibe eine Mehrzahl von Befestigungsmitteln (12) umfasst, die auf einem Kreisumfang (120) in der Nähe des Außenumfangs der Scheibe verteilt sind, und
eine Mehrzahl von Gewichtchen (2, 20, 21, 22, 23.24), wobei jedes an einem der Befestigungsmittel befestigt ist, wobei die Gewichtchen (2, 20, 21, 22, 23, 24) aus einem Werkstoff bestehen, der einen thermischen Ausdehnungskoeffizienten über dem des Werkstoffs hat, der die Scheibe bildet,
wobei die Scheibe (10) durch chemisches Ätzen mit Hilfe eines Plasmas einer Scheibe des Werkstoffs hergestellt wird, der die Scheibe bildet.

2. Unruh nach Anspruch 1, **dadurch gekennzeichnet, dass** der die Scheibe (10) bildende Werkstoff aus der Kohlenstoffgruppe ist.

3. Unruh nach Anspruch 1, **dadurch gekennzeichnet, dass** der die Scheibe (10) bildende Werkstoff aus Gruppe der Metalloxide ist.

4. Unruh nach Anspruch 2, **dadurch gekennzeichnet, dass** der Werkstoff Diamant ist.

5. Unruh nach Anspruch 3, **dadurch gekennzeichnet, dass** der Werkstoff ein Korund wie Saphir oder Rubin ist.

6. Unruh nach Anspruch 1, **dadurch gekennzeichnet, dass** für jedes Gewichtchen der Massenteil des Gewichtchens, der sich außerhalb des Kreisumfangs (120) befindet, auf dem die Befestigungsmittel (12) angebracht sind, von dem Massenteil des Gewichtchens, der sich innerhalb des Kreisumfangs befindet, unterschiedlich ist.

7. Unruh nach Anspruch 6, **dadurch gekennzeichnet, dass** das Verhältnis zwischen dem Massenteil des Gewichtchens, der sich außerhalb des Kreisumfangs (120) befindet, auf dem die Befestigungsmittel (12) angebracht sind, und dem Massenteil des Gewichtchens, der sich innerhalb des Kreisumfangs befindet, derart ausgewählt ist, dass die Schwankung in Abhängigkeit von der Temperatur des Kreisradius der Unruh null ist, was der Unruh einen Temperaturkoeffizienten null verleiht.

8. Unruh nach Anspruch 6, **dadurch gekennzeichnet, dass** das Verhältnis zwischen dem Massenteil des Gewichtchens, der sich außerhalb des Kreisumfangs (120) befindet, auf dem die Befestigungsmittel (12) angebracht sind, und dem Massenteil des Gewichtchens, der sich innerhalb des Kreisumfangs befindet, derart ausgewählt ist, dass die Schwankung in Abhängigkeit von der Temperatur des Kreisradius der Unruh negativ ist, beziehungsweise dass der Kreisradius bei einer Erhöhung der Temperatur abnimmt, was der Unruh einen negativen Temperaturkoeffizienten verleiht.

9. Unruh nach einem der Ansprüche 7 oder 8, **dadurch gekennzeichnet, dass** die Einstellung des Verhältnisses zwischen dem Massenteil des Gewichtchens, der sich außerhalb des Kreisumfangs (120) befindet, auf dem die Befestigungsmittel (12) angebracht sind, und dem Massenteil des Gewichtchens, der sich innerhalb des Kreisumfangs befindet, durch Drehen des Gewichtchens (21, 23) um sein Befestigungsmittel erreicht wird.

10. Unruh nach einem der Ansprüche 7 oder 8, **dadurch gekennzeichnet, dass** die Einstellung des Verhältnisses zwischen dem Massenteil des Gewichtchens, der sich außerhalb des Kreisumfangs (120) befindet, auf dem die Befestigungsmittel (12) angebracht sind, und dem Massenteil des Gewichtchens, der sich innerhalb des Kreisumfangs befindet, durch radiale Verschiebung des Gewichtchens (24) auf seinem Befestigungsmittel erreicht wird.

11. Unruh nach einem der vorangehenden Ansprüche, **dadurch gekennzeichnet, dass** sie weiterhin mindestens ein Paar verstellbare Spiralrollen (25) umfasst, die es erlauben, die Unruh statisch und dynamisch auszuwuchten.

12. Unruh nach einem der vorangehenden Ansprüche, **dadurch gekennzeichnet, dass** die Gewichtchen derart zugeschnitten sind, dass sie einen geringen aerodynamischen Widerstand aufweisen.

13. Unruh nach einem der vorangehenden Ansprüche, **dadurch gekennzeichnet, dass** die Scheibe (10) voll ist.

14. Unruh nach einem der Ansprüche 1 bis 12, **dadurch gekennzeichnet, dass** die Scheibe (10) mindestens eine Öffnung (13, 130) aufweist.

15. Unruh nach einem der vorangehenden Ansprüche in Verbindung mit einer Spiralfeder, **dadurch gekennzeichnet, dass** das Verhältnis des Trägheitsmoments der Baugruppe dividiert durch das von der Spiralfeder an die Unruh gelieferte Moment eine Konstante ist in Abhängigkeit von der Temperatur.

16. Uhrwerk, das eine Unruh nach einem der vorangehenden Ansprüche umfasst.

17. Uhr, die ein Uhrwerk nach Anspruch 16 umfasst.
